# EUROPÄISCHE PATENTSCHRIFT

(11) **EP 0 295 235 B1**
(45) Veröffentlichungstag und Bekanntmachung des Hinweises auf die Patenterteilung: **27.03.1991**
(21) Anmeldenummer: 88890116.2
(22) Anmeldetag: 09.05.1988
(51) Int. Cl.: E06B 3/66

(54) **Einrichtung zum Handhaben von Abstandhalterrahmen**
Device for handling spacing frames
Dispositif pour manipuler des cadres d'espacement

(30) Priorität: 09.06.1987 AT 1451/87
(43) Veröffentlichungstag der Anmeldung: 14.12.1988
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Otto

(56) Entgegenhaltungen:
- DE-A- 3 222 903
- DE-U- 8 712 174

## Beschreibung

Die Erfindung betrifft eine Einrichtung zum Handhaben von Abstandhalterrahmen für Isolierglas, die im wesentlichen lotrecht stehend zu einer Abnahmestelle befördert werden, mit im Bereich der Abnahmestelle in Schlitzen in einer seitlichen Abstützung beispielsweise einer Stützwand, gegen welche die Abstandhalterrahmen anliegen, nach oben bewegbaren Hebegliedern.

Es ist bekannt, Abstandhalterrahmen nach dem Beschichten mit Dicht- bzw. Klebemasse von einer Fördereinrichtung zu einer Abnahmestelle zu bewegen, wobei die Abstandhalterrahmen während des Transportes an einer seitlichen Abstützung anliegen. In der Abnahmestelle werden die Abstandhalterrahmen von Hebegliedern erfaßt, angehoben und beispielsweise an einen Hängeförderer weitergegeben, oder von einem solchen übernommen.

Auch nach dem Verschweißen der freien Enden von zu Abstandhalterrahmen gebogenen Hohlprofilleisten müssen die Abstandhalterrahmen oft von einem Linearförderer mit dem sie im wesentlichen stehend gefördert werden, abgenommen und der weiteren Behandlung (Beschichtung mit Kleb- bzw. Dichtmittel oder Fallen der Abstandhalterrahmen mit Trokkenmittel) zugeführt werden.

Problematisch bei der bekannten Einrichtung ist es, daß die Abstandhalterrahmen am Hängeförderer mit verhältnismäßig großem Abstand voneinander hängen, so daß diese viel Raum benötigen.

Der Erfindung liegt die Aufgabe zugrunde, eine Einrichtung der eingangs genannten Gattung anzugeben, mit der beispielsweise aus einer Schweißvorrichtung, in der zu Abstandhalterrahmen gebogene Hohlprofilleisten an ihren freien Enden zu einem geschlossenen Abstandhalterrahmen verschweißt werden, herangeförderte Abstandhalterrahmen möglichst raumsparend zwischengestapelt werden können, um sie dann einer weiteren Behandlung, z.B. einer Rahmenbeschichtungsanlage oder einer Vorrichtung zum Füllen von Abstandhalterrahmen mit hygroskopischem Material (Molekularsieb) zuzuführen.

Eine Vorrichtung zum Biegen von Hohlprofilleisten zu Abstandhalterrahmen ist aus der DE-PS 32 23 881 bekannt.

Eine Vorrichtung zum Stumpfverschweißen von Hohlprofilleisten ist aus der EP-A1-192 921 bekannt.

Eine Vorrichtung zum Beschichten von Abstandhalterrahmen mit Klebe- bzw. Dichtmaterial ist in der DE-PS 29 03 649 beschrieben.

Eine Vorrichtung zum Füllen von zu Abstandhalterrahmen gebogenen Hohlprofilleisten mit hygroskopischem Material ist in der DE-OS 32 24 862 geoffenbart.

Die oben geschilderte Aufgabe wird erfindungsgemäß dadurch gelöst, daß der Abnahmestelle gegenüber ein Träger für Abstandhalterrahmen mit wenigstens zwei im wesentlichen horizontalen Balken, die zueinander parallel ausgerichtet sind, vorgesehen ist, und daß die seitliche Abstützung, insbesondere die Stützwand, zum Übergeben eines von den Hebegliedern an der seitlichen Abstützung insbesondere der Stützwand hochgehobenen Abstandhalterrahmens auf die Balken, um eine untere, horizontale, zur Förderrichtung parallele Achse auf den Träger zukippbar ist.

Mit der erfindungsgemäßen Einrichtung können die von den Hebegliedern entlang der Stützwand hochgehobenen Abstandhalterrahmen problemlos auf die Balken des Trägers aufgelegt werden, so daß sie an diesen hängen, wobei sie von den Balken des Trägers über ihre oberen horizontalen Schenkel gehalten sind. Die erfindungsgemäße Vorrichtung bietet noch den Vorteil, daß es nicht notwendig ist, die Abstandhalterrahmen auf dem Träger nachzuschieben, damit weitere Abstandhalterrahmen aufgelegt werden können, sondern die am Träger hängenden Abstandhalterrahmen werden jeweils beim Ansetzen eines weiteren Abstandhalterrahmens auf den Träger selbsttätig nachgeschoben.

Von Bedeutung ist eine Ausführungsform der erfindungsgemäßen Einrichtung, die dadurch gekennzeichnet ist, daß der am unteren Rand der Stützwand vorgesehenen Fördereinrichtung eine Einrichtung zum Erfassen der Länge des horizontalen Schenkels des umzusetzenden Abstandhalterrahmens zugeordnet ist, welche die Fördereinrichtung stillsetzt, wenn der Abstandhalterrahmen bezüglich der Hebeglieder symmetrisch ausgerichtet ist. Auf diese Weise wird gewährleistet, daß die Abstandhalterrahmen auf den Träger symmetrisch aufgesetzt werden, so daß auch sehr breite Abstandhalterrahmen nicht das Gleichgewicht verlieren und schräg am Träger hängenbleiben.

Weitere Merkmale und Einzelheiten der Erfindung ergeben sich aus den Unteransprüchen und der nachstehenden Beschreibung der in den Zeichnungen gezeigten Ausführungsform. Es zeigt: Fig. 1 schaubildlich eine erfindungsgemäße Einrichtung und Fig. 2 eine Greifvorrichtung zum Abnehmen von am Träger hängenden Abstandhalterrahmen.

Bei der in Fig. 1 gezeigten Einrichtung werden die Abstandhalterrahmen 1 mit ihren nach oben ragenden Teilen gegen eine Stützwand 2 anliegend von einem Förderband 3 in Richtung des Pfeiles 4 zu einer Abnahmestelle 5 transportiert.

Die Stützwand 6 im Bereich der Abnahmestelle 5 ist über Holme 7 im Maschinengestell 8 in Schwenklagern 9 um eine Achse 10, die zur Förderrichtung 4 parallel ausgerichtet ist, in Richtung des Doppelpfeiles 11, aus der in Fig. 1 in vollen Linien eingezeichneten Stellung in die in Fig. 1 strichliert eingezeichnete Lage verschwenkbar. Zur Ver schwenkung der Stützwand 6 ist ein nicht gezeigter, am Maschinengestell 8 abgestützter und an der Stützwand 6 angreifender Druckmittelmotor vorgesehen.

Auch die Stützwand 6 besitzt an ihrem unteren Ende eine Fördereinrichtung (Förderband) 12.

In der Stützwand 6 sind zwei im wesentlichen vertikale Schlitze 13 vorgesehen. Diese Schlitze werden von Hebegliedern 14 durchgriffen, wobei die Hebeglieder 14 dazu dienen, einen Abstandhalterrahmen 1 an seinem oberen horizontalen Schenkel 15 zu erfassen und entlang der Stützwand 6 nach oben zu bewegen.

Um das Heranfördern von Abstandhalterrahmen 1 in die Abnahmestelle 5 durch die Hebeglieder 14 nicht zu behindern, sind diese so geführt, daß sie im Bereich der unteren Enden 16 der Schlitze die Stützwand 6 nicht mehr nach vorne überragen. Dies kann in einfacher Weise dadurch erreicht werden, daß die Umlenkrollen für die Hebeglieder 14 tragende und antreibende Endlosglieder (z.B. Ketten), etwas oberhalb des unteren Randes des Stützwand 6 angeordnet sind.

Die Hebeglieder 14 heben den Abstandhalterrahmen 1 so weit an, daß sein oberer horizontaler Schenkel 15 oberhalb von in der Stützwand 6 vorgesehenen Öffnungen 17 angeordnet ist.

Die Fördereinrichtung 12 am unteren Ende der Stützwand 6 wird so gesteuert, daß ein in die Abnahmestelle 5 transportierter Abstandhalterrahmen 1 genau symmetrisch zu den beiden Hebegliedern 14 angehalten wird. Um ein Rutschen des Abstandhalterrahmens 1 am Förderband 12 insbesondere während der Bremsphase zu vermeiden, ist dem Förderband 12 eine Andrückrolle 18 zugeordnet, die aus einer Ruhelage (siehe Fig. 1), in der sie hinter der Stützwand 6 angeordnet ist, vorgeschwenkt werden kann (Pfeil 19) und von oben gegen den auf der Fördereinrichtung 12 anliegenden Schenkel des Abstandhalterrahmens 1 anliegt, so daß der nötige Reibungsschluß zwischen Förderband 12 und Rahmenschenkel gewährleistet ist. Zur Zentrierung der Abstandhalterrahmen 1 gegenüber den Hebegliedern 14 sind Einrichtungen vorgesehen, welche die Länge des unteren horizontalen Schenkels des Abstandhalterrahmens 1 erfassen (z.B. eine auf die nach oben ragenden Schenkel des Abstandhalterrahmens 1 ansprechende Lichtschranke in Kombination mit der vorgegebenen Fördergeschwindigkeit), wobei dann eine weitere Lichtschranke vorgesehen ist, die nach dem Passieren des ersten nach oben ragenden Schenkels des Abstandhalterrahmens 1 das Förderband 12 stillsetzt, nachdem der Abstandhalterrahmen noch um die halbe Länge des horizontalen Schenkels weiterbewegt wurde, so daß der Abstandhalterrahmen zu den Hebegliedern 14 symmetrisch angeordnet ist.

Der Abnahmestelle 5 gegenüberliegend ist ein Träger 20 vorgesehen. Der Träger 20 weist zwei horizontale Balken 21, auf, die am oberen Ende eines Turms 22 um eine vertikale Achse 23 von einem Antriebsmotor 24 angetrieben, verdrehbar sind. Der die Balken 21 tragende Turm 22 ist auf einem Fahrgestell 25 über vier Rollen 26 auf Laufschienen 27 eines Sockels 28, der über Füße am Boden aufgestellt ist, in Richtung des Doppelpfeiles 29, d.h. quer zur Förderebene der Abstandhalterrahmen 1 verfahrbar. Zur Bewegung des Turms 22 und damit des Trägers 20 ist ein nicht näher gezeigter Druckmittelmotor vorgesehen.

Die horizontalen Balken 21 des Trägers 20 erstrecken sich bis in die Nähe der Stützwand 6 und sind so angeordnet, daß sie bei in der strichlierten Lage vorgekippte Stützwand 6 mit ihren freien Enden 30 in die Öffnungen 17 in der Stützwand 6 eingreifen.

Durch Absenken der Hebeglieder 14 kann dann ein vorher über die Öffnungen 17 hochgehobener Abstandhalterrahmen 1 auf die Balken 21 übergeben werden.

Beim Vorkippen der Stützwand 6 in die in Fig. 1 strichliert eingezeichnete Lage werden gleichzeitig allenfalls bereits auf den Balken 21 hängende Abstandhalterrahmen 1 entlang der Balken 21 in Richtung des Turmes 22 des Trägers 20 verschoben.

Um die Abstandhalterrahmen 1 zu schonen, können die Oberseiten der Balken 21 mit leistenartigen Auflagern aus Gummi oder Kunststoffprofilen ausgestattet sein.

Wenn die eine Hälfte der Balken 21 zur Gänze mit Abstandhalterrahmen bestückt ist, wird das weitere Aufschieben von Abstandhalterrahmen 1 auf die Balken 21 unterbrochen, was beispielsweise durch einen im Bereich der Mitte der Balken 21 vorgesehenen Schalter ausgelöst werden kann und die Balken 21 werden um die Achse 23 durch Betätigung des Motors 24 verdreht, so daß ihre nicht mit Abstandhalterrahmen 1 beladene Hälfte der Abnahmestelle 5 (Stützwand 6) zugekehrt ist und erneut Abstandhalterrahmen 1 auf die Balken 21 aufgelegt werden können.

Um die am Träger 20 hängenden Abstandhalterrahmen abnehmen und einer weiteren Bearbeitung zuführen zu können, ist die in Fig. 2 gezeigt Greifvorrichtung 40 vorgesehen.

Die Greifvorrichtung 40 umfaßt ein Fahrgestell 41 das über möbelrollenartige Räder 42 in beliebigen Richtungen verfahr- und verdrehbar ist. Am Fahrgestell 41 ist nach oben ragend eine Säule 43 befestigt, die an ihrem oberen Ende 44 mit einer sich horizontal erstreckenden Zinke 45 verbunden ist. Die Zinke 45 ist an ihrer Unterseite mit einer leistenförmigen Auflage 46 aus Gummi oder Kunststoff ausgestattet.

Die Greifvorrichtung 40 umfaßt weiters zwei Zinken 47, die über eine Führungshülse 48 entlang der Säule 43 in Richtung des Doppelpfeiles 49 auf- und abverschiebbar ist. Zur Betätigung der Hülse 48 und damit der Zinken 47 ist ein Handhebel 50 mit Kniehebelmechanismus vorgesehen, der einerseits an der Hülse 48 und anderseits an der Säule 43 angreift. Die Hülse 48 ist an der Säule 43 über Führungsrollenpaare 51 und 52 geführt.

Die Höhe der Zinke 45 der Greifvorrichtung 40 ist so gewählt, daß die Zinke 45 etwas höher angeordnet ist, als die obere Außenseite von auf dem Träger 20 hängenden Abstandhalterrahmen. Durch Betätigen des Handhebels 50 werden die Zinken 47 der Greifvorrichtung 40 angehoben und heben dabei die am Träger 20 d.h. an dessen Balken 21 hängenden Abstandhalterrahmen 1 von diesen ab und klemmen sie zwischen sich und der oberen Zinke 45. Nun kann die Greifvorrichtung 40 aus der Lage, in der sie die Abstandhalterrahmen 1 vom Träger 20 übernommen hat (in dieser Lage sind die Zinken 45 und 47 zwischen die Balken 21 bzw. ober diesen angeordnet), auf dem Fahrgestell 41 zu einer weiteren Station bewegt werden. Hiezu ist am Fahrgestell 41 ein Handgriff 53 vorgesehen, der das Manövrieren der Greifvorrichtung 20 erleichtert.

## Patentansprüche

1. Einrichtung zum Handhaben von Abstandhalterrahmen für Isolierglas, die im wesentlichen lotrecht stehend zu einer Abnahmestelle befördert werden, mit im Bereich der Abnahmestelle in Schlitzen in einer seitlichen Abstützung beispielsweise einer Stützwand, gegen welche die Abstandhalterrahmen anliegen, nach oben bewegbaren Hebegliedern, dadurch gekennzeichnet, daß der Abnahmestelle (5) gegenüber ein Träger (20) für Abstandhalterrahmen (1) mit wenigstens zwei im wesentlichen horizontalen Balken (21), die zueinander parallel ausgerichtet sind, vorgesehen ist, und daß die seitliche Abstützung, insbesondere die Stützwand (6), zum Übergeben eines von den Hebegliedern (14) an der seitlichen Abstützung insbesondere der Stützwand (6) hochgehobenen Abstandhalterrahmens (1) auf die Balken (21), um eine untere, horizontale, zur Förderrichtung (4) parallele Achse (10) auf den Träger (20) zu kippbar (11) ist.

2. Einrichtung nach Anspruche 1, dadurch gekennzeichnet, daß die Stützwand (6) zwei Öffnungen (17) aufweist, in welche die freien Enden (30) der Balken (21) des Trägers (20) in der Übergabestellung eingreifen und daß die Hebeglieder (14) bis über die Öffnungen (17) anhebbar sind.

3. Einrichtung nach Anspruch 1 oder 2, dadurch gekennzeichnet, daß der am unteren Rand der Stützwand (6) vorgesehenen Fördereinrichtung (12) eine Einrichtung zum Erfassen der Länge des horizontalen Schenkels des umzusetzenden Abstandhalterrahmens (1) zugeordnet ist, welche die Fördereinrichtung (12) stillsetzt, wenn der Abstandhalterrahmen bezüglich der Hebeglieder (14) symmetrisch ausgerichtet ist.

4. Einrichtung nach einem der Ansprüche 1 bis 3, dadurch gekennzeichnet, daß im Bereich zwischen den Schlitzen (13) für die Hebeglieder (14) eine Andrückrolle (18) vorgesehen ist, die während der Bremsphase gegen den auf der Fördereinrichtung (12), die vorzugsweise als Endlosförderband ausgebildet ist, aufliegenden Schenkel des Abstandhalterrahmens (1) anlegbar ist.

5. Einrichtung nach Anspruch 3 oder 4, dadurch gekennzeichnet, daß als Vorrichtung zum Erfassen der Länge des horizontalen Schenkels des Abstandhalterrahmens (1) einlaufseitig der Stützwand (6) eine Lichtschranke vorgesehen ist, die sich an ihr vorbeibewegende, vom unteren horizontalen Schenkel des Abstandhalterrahmens (1) nach oben ragende Schenkel desselben erfaßt und in Kombination mit einer vorgegebenen Fördergeschwindigkeit der Fördereinrichtung (12) und einer zweiten Lichtschranke, die im Bereich zwischen den beiden Hebegliedern (14) vorgesehen ist, die Fördereinrichtung (12) steuert.

6. Einrichtung nach einem der Ansprüche 1 bis 5, dadurch gekennzeichnet, daß die horizontalen Balken (21) des Trägers (20), die auf ihrer Oberseite vorzugsweise mit leistenförmigen Auflagern aus elastischem Werkstoff, wie Gummi oder Kunststoff, ausgestattet sind, auf einem Turm um eine im wesentlichen vertikale Achse (23) verdrehbar gelagert sind, wobei sich die Balken (21) vorzugsweise nach beiden Seiten der Drehachse (23) insbesondere zu dieser symmetrisch erstrecken.

7. Einrichtung nach Anspruch 6, dadurch gekennzeichnet, daß zum Drehen der Balken (21) um die vertikale Achse (23) ein Antriebsmotor (24) vorgesehen ist.

8. Einrichtung nach Anspruch 6 oder 7, dadurch gekennzeichnet, daß der Turm (22) auf einem Fahrgestell (25), über Rollen (26) auf Laufschienen (27) quer (29) zur Förderrichtung (4) bzw. der Ebene der Stützwand (6) auf diese zu und von dieser weg bewegbar ist.

9. Einrichtung nach einem der Ansprüche 1 bis 8, dadurch gekennzeichnet, daß eine Greifvorrichtung (40), die vorzugsweise auf Rollen (42) frei verfahrbar ist, vorgesehen ist, die sich im wesentlichen horizontal erstreckende Zinken (45, 47) aufweist, die von oben und von unten an die oberen horizontalen Schenkel der an den Balken (21) des Trägers (20) hängenden Abstandhalterrahmen (1) anlegbar sind, wobei die Zinken (45, 47) der Greifvorrichtung (40) auf ihren dem horizontalen Schenkel des Abstandhalterrahmens (1) zugekehrten Flächen vorzugsweise leistenförmige Auflager (46) aus elastischem Werkstoff, wie Gummi od. dgl. aufweisen.

10. Einrichtung nach Anspruch 9, dadurch gekennzeichnet, daß die obere(n) horizontale(n) Zinke(n) (45) der Greifvorrichtung (40) am Fahrgestell (41) auf einer Säule (43) fix befestigt ist (sind), wogegen die unteren Zinken (47) der Greifvorrichtung (40) entlang der den Greifer tragenden Säule (43) auf- und abschiebbar (49) geführt sind.

11. Einrichtung nach Anspruch 10, dadurch gekennzeichnet, daß zur Betätigung der unteren Zinken (47) ein Handhebel (50) vorgesehen ist.

12. Einrichtung nach einem der Ansprüche 1 bis 11, dadurch gekennzeichnet, daß die bewegliche Stützwand (6) nach unten weisenden Holme (7) aufweist, deren freie Enden in in Bodennähe angeordneten Schwenklagern (9) im Maschinengestell (8) gelagert sind und daß die Stützwand (6) von einem Druckmittelmotor, der am Maschinengestell (8) abgestützt ist, vor- und zurückkippbar ist.

## Claims

1. A device for handling spacing frames for insulated glass, said spacing frames being conveyed in a substantially vertical position to a removal point, with lifting members movable upwards in the region of the removal point, in slots in a lateral support for example of a support wall, against which the spacing frames rest, characterised in that there is provided opposite the removal point (5) a carrier (20) for spacing frames (1), with at least two substantially horizontal beams (21), which are aligned parallel to one another, and that the lateral support, particularly the support wall (6), may be tilted (11) around a lower horizontal axis (10) parallel to the direction of conveyance (4) towards the carrier (20), in order to transfer one of the spacing frames (1), raised by the lifting members (14) at the lateral support, particularly the support wall (6), on to the beams (21).

2. A device according to Claim 1, characterised in that the support wall (6) has two openings (17) in which the free ends (30) of the beams (21) of the carrier (20) engage in the transfer position, and that the lifting members (14) may be raised above these openings (17).

3. A device according to Claim 1 or 2, characterised in that there is associated with the conveyor device (12) provided at the lower edge of the support wall (6) a device for detecting the length of the horizontal leg of the spacing frame (1) to be transferred, said device stopping the conveyor device (12) when the spacing frame (1) is aligned symmetrically relative to the lifting members (14).

4. A device according top one of Claims 1 to 3, characterised in that there is provided in the region between the slots (13) for the lifting members (14), a pad roller (18), which may be applied, during the braking phase, against the leg of the spacing frame (1) on the conveyor belt (12), which is preferably in the form of an endless conveyor.

5. A device according to Claim 3 or 4, characterised in that there is provided, as a device for detecting the length of the horizontal leg of the spacing frame (1), at the inlet end of the support wall (6), a photocell, which detects legs projecting upwards from the lower horizontal leg of the spacing frame (1), and, in combination with a predetermined conveyor speed of the conveyor device (12), and a second photocell, provided in the region between the two lifting members (14), controls the conveyor device (12).

6. A device according to one of Claims 1 to 5, characterised in that the horizontal beams (21) of the carrier (20) which are provided on their upper side preferably with strip-like supports of elastic material such as rubber or plastics, are mounted on a pillar to rotate around a substantially vertical axis (23) the beams (21) preferably extending on both sides of the rotary axis (23), particularly symmetrically relative thereto.

7. A device according to Claim 6, characterised in that, in order to rotate the beams (21) around the vertical axis (23), a drive motor (24) is provided.

8. A device according to Claim 6 or 7, characterised in that the pillar (22) is mounted on a chassis (25) upon rollers (26) on rails (27) in order to move transversely (29) to the direction of conveyance (4), and is movable towards and away from the plane of the support wall (6).

9. A device according to one of Claims 1 to 8, characterised in that a grasping device (40) which is preferably freely movable on rollers (42), is provided, which has substantially horizontally-extending tines (45, 47), which may be applied from above and from below against the upper horizontal legs of the spacing frame (1) suspended on the beams (21) of the carrier (20), the tines (45, 47) of the grasping device (40) preferably having, on their surfaces facing the horizontal leg of the spacing frame (1), strip-like supports (46) of elastic material, such as rubber or the like.

10. A device according to Claim 9, characterised in that the upper horizontal tine(s) (45) of the grasping device (40) is/are rigidly attached on the chassis (41) on a column (43), whereas the lower tines (47) of the grasping device (40) are guided so as to be movable up and down (49) along the column (43) carrying the grasping device.

11. A device according to Claim 10, characterised in that a manual lever (50) is provided in order to actuate the lower-tines (47).

12. A device according to one of Claims 1 to 11, characterised in that the movable support wall (6) has downwardly-extending spars (7), whose free ends are mounted in pivot bearings (9) in the vicinity of the ground on the machine frame (8), and that the support wall (6) may be tilted forward and back by a hydraulic motor which is supported on the machine frame (8).

## Revendications

1. Dispositif pour la manipulation d'intercalaires pour vitrage isolant, qui sont transportés essentiellement debout verticalement vers un poste de réception, avec, dans la zone du poste de réception des moyens de levage pouvant se déplacer vers le haut dans des fentes ménagées dans un appui latéral, par exemple une paroi d'appui, contre lequel les intercalaires sont appuyés, caractérisé en ce qu'il est prévu en regard du poste de réception (5), un support (20) pour les intercalaires (1) muni d'au moins deux poutres (21) essentiellement horizontales, et parallèles entre elles, et en ce que l'appui latéral, notamment la paroi d'appui (6), peut pivoter (11) autour d'un axe (10) inférieur horizontal, parallèle à la direction de transport (4), en direction du support (20) pour transférer sur les poutres (21) un intercalaire (1) soulevé par les moyens de levage (14) le long de l'appui latéral, notamment de la paroi d'appui (6).

2. Dispositif selon la revendication 1, caractérisé en ce que la paroi d'appui (6) comporte deux ouvertures (17), dans lesquelles s'engagent les extrémités libres (30) des poutres (21) du support (20) en position de transfert, et en ce que les moyens de levage (14) peuvent être élevés jusqu'au-dessus des ouvertures (17).

3. Dispositif selon la revendication 1 ou 2, caractérisé en ce qu'un dispositif de mesure de la longueur de l'aile horizontale de l'intercalaire à manipuler, qui arrête le dispositif de transport (12), lorsque l'intercalaire est positionné symétriquement par rapport aux éléments de levage (14), est associé au dispositif de transport (12) prévu à l'extrémité inférieure de la paroi d'appui (6).

4. Dispositif selon l'une des revendications 1 à 3, caractérisé en ce qu'il est prévu dans la zone entre les fentes (13) pour les éléments de levage (14), un galet presseur (18) qui peut être appliqué, pendant la phase de freinage, contre l'aile de l'intercalaire (1) reposant sur le dispositif de transport (12), qui est de préférence réalisé sous forme de bande transporteuse sans fin.

5. Dispositif selon la revendication 3 ou 4, caractérisé en ce qu'il est prévu comme dispositif pour la mesure de la longueur de l'aile horizontale de l'intercalaire (1), côté entrée de la paroi d'appui (6), un barrage photoélectrique qui enregistre l'aile s'étendant vers le haut à partir de l'aile horizontale de l'intercalaire (1) passant devant lui et, en combinaison avec une vitesse de transport donnée du dispositif de transport (12) et un deuxième barrage photo-électrique, qui est prévu dans la zone entre les deux éléments de levage (14) commande le dispositif de transport (12).

6. Dispositif selon l'une des revendications 1 à 5, caractérisé en ce que les poutres (21) horizontales du support (20), qui sont munies sur leurs faces supérieures de préférence d'appuis en forme de jonc en matériau élastique, tel que du caoutchouc ou une matière plastique, sont montées sur une tourelle avec possibilité de rotation autour d'un axe (23) essentiellement vertical, les poutres (21) s'étendant de préférence de part et d'autre de l'axe de rotation (23), notamment symétriquement par rapport à celui-ci.

7. Dispositif selon la revendication 6, caractérisé en ce qu'un moteur d'entraînement (24) est prévu pour faire tourner les poutres (21) autour de l'axe vertical (23).

8. Dispositif selon la revendication 6 ou 7, caractérisé en ce la tourelle (22) peut être déplacée sur un châssis (25), au moyen de galets (26) sur des rails de roulement (27) perpendiculairement (29) à la direction de transport (4) ou au plan de la paroi d'appui (6), en se rapprochant ou en s'éloignant de celle-ci.

9. Dispositif selon l'une des revendications 1 à 8, caractérisé en ce qu'il est prévu un dispositif de préhension (40), qui peut se déplacer de préférence librement sur des roulettes (42), qui présente des bras (45, 47) essentiellement horizontaux, qui peuvent être appliqués par le haut et par le bas contre l'aile supérieure horizontale de l'intercalaire (1) suspendu sur les poutres (21) du support (20), les bras (45, 47) du dispositif de préhension (40) comportant sur leurs faces tournées vers l'aile horizontale de l'intercalaire (1) de préférence des appuis (46) en forme de jonc en matériau élastique, tel que du caoutchouc ou équivalent.

10. Dispositif selon la revendication 9, caractérisé en ce que le (les) bras (45) horizontal(aux) supérieur(s) du dispositif de préhension (40) est (sont) monté(s) fixement sur une colonne (43) du châssis (41), tandis que les bras inférieurs (47) du dispositif de préhension (40) sont guidés le long de la colonne (43) supportant le dispositif de préhension avec possibilité de déplacement vers le haut et vers le bas (49).

11. Dispositif selon la revendication 10, caractérisé en ce qu'un levier à main (50) est prévu pour actionner les bras inférieurs (47).

12. Dispositif selon l'une des revendications 1 à 11, caractérisé en ce que la paroi d'appui (6) mobile comporte des longerons (7) orientés vers le bas, dont les extrémités libres reposent sur des paliers oscillants (9) disposés à proximité du sol dans le bâti de la machine (8), et en ce que la paroi d'appui (6) peut être basculée vers l'avant et vers l'arrière par un moteur à fluide sous pression prenant appui sur le bâti de la machine (8).
